# FASCICULE DE BREVET EUROPEEN

(11) **EP 0 772 850 B1**
(45) Date de publication et mention de la délivrance du brevet: **06.05.1998**
(21) Numéro de dépôt: 95926437.5
(22) Date de dépôt: 27.07.1995
(51) Int. Cl.: G08B 17/00

(54) **DETECTEUR D'INCENDIE INCLUANT UNE MEMOIRE REMANENTE**
FEUERDETEKTOR MIT NICHTFLÜCHTIGEM SPEICHER
FIRE DETECTOR WITH A NON-VOLATILE MEMORY

(30) Priorité: 29.07.1994 FR 9409476
(43) Date de publication de la demande: 14.05.1997
(73) Titulaire: Lewiner, Jacques, 92210 Saint-Cloud (FR); Smycz, Eugeniusz, F-91240 Saint-Michel-Sur-Orge (FR)
(72) Inventeur: Lewiner, Jacques, 92210 Saint-Cloud (FR); Smycz, Eugeniusz, F-91240 Saint-Michel-Sur-Orge (FR)
(74) Mandataire: Burbaud, Eric
(86) Numéro de dépôt international: FR9501011
(87) Numéro de publication internationale: WO9604623

(56) Documents cités:
- EP-A- 0 141 162
- RESEARCH DISCLOSURE, no. 357, Janvier 1994, HAVANT GB, pages 8 - 13 NN 'Smoke Detector With Dirty Chamber Signal'
- IEEE TRANSACTIONS ON INDUSTRIAL ELECTRONICS AND CONTROL INSTRUMENTATION, vol. 26, no. 3, Août 1979 NEW YORK US, pages 151-155, C.J.TAVORA 'The Remote Link Unit-An Advanced Temote Terminal Concept'
- IBM TECHNICAL DISCLOSURE BULLETIN, vol. 26, no. 8, Janvier 1984 NEW YORK US, page 4163 W.MAYR ET AL. 'MODULE DOCUMENTATION CHIP'

## Description

La présente invention est relative aux détecteurs d'incendie incluant une mémoire rémanente.

Plus particulièrement, l'invention concerne un détecteur d'incendie comportant :
- une unité centrale comportant une mémoire rémanente dans laquelle est enregistré un code représentatif d'au moins un élément caractéristique propre audit détecteur d'incendie,
- un capteur d'incendie qui mesure une grandeur physique dont les variations permettent de détecteur l'existence d'un incendie au voisinage du détecteur d'incendie, ce capteur d'incendie fournissant à l'unité centrale un signal électrique analogique, dit signal de mesure, qui a une valeur représentative de la grandeur physique mesurée par le capteur d'incendie, l'élément caractéristique susmentionné incluant une valeur normale i0 du signal de mesure en l'absence d'incendie.

Un tel détecteur d'incendie est divulgué dans le document : Research Disclosure n° 357, Janvier 1994 (Emsworth, GB, "Smoke detector with dirty chamber signal").

Les détecteurs d'incendie du genre en question doivent être entretenus à intervalles de temps réguliers, de façon à rester fiables.

Toutefois, lorsque plusieurs types de détecteurs d'incendie sont installés dans un même bâtiment, ou lorsque ces détecteurs d'incendie ont été installés à des dates différentes, il est possible que ces détecteurs doivent être entretenus à des dates différentes.

La gestion de ces entretiens devient alors complexe, d'autant plus que des détecteurs d'incendie peuvent éventuellement avoir été intervertis ou remplacés lors de leur dernier démontage pour entretien : dans ce cas, il est extrêmement difficile pour les techniciens de maintenance de repérer exactement les détecteurs d'incendie qui doivent être entretenus à une date donnée, d'autant plus que ces détecteurs sont en général difficilement accessibles.

Par ailleurs, habituellement, les services de maintenance se contentent de noter la date du dernier démontage d'un détecteur d'incendie pour entretien, sans toujours vérifier systématiquement et de façon fiable l'efficacité de cet entretien. Par conséquent, si l'entretien périodique d'un détecteur d'incendie a été mal fait, il peut ensuite donner des indications non fiables au moins jusqu'à sa prochaine date de démontage pour entretien.

La présente invention, qui est définie par les revendications, a notamment pour but de pallier ces inconvénients.

A cet effet, selon l'invention, un détecteur d'incendie du genre en question est essentiellement caractérisé en ce que le détecteur d'incendie comporte en outre des moyens d'interface permettant d'accéder au contenu de la mémoire rémanente sans démonter le détecteur d'incendie, (c'est-à-dire notamment sans l'ôter de son socle, ou sans le dévisser du plafond, ou sans ouvrir son boîtier), en ce que la mémoire rémanente inclut en outre des dates auxquelles ont été effectuées des opérations de maintenance dudit détecteur d'incendie, et en ce que l'unité centrale est programmée pour comparer le signal de mesure à la valeur normale iO du signal de mesure à chaque fois qu'elle reçoit des moyens d'interface une instruction d'enregistrer une date de maintenance, et pour refuser cet enregistrement si le signal de mesure n'est pas compris entre i0 - Δ1 et i0 + Δ2, où Δ1 et Δ2 sont des valeurs prédéterminées.

Grâce à ces dispositions, les services d'entretien peuvent accéder facilement au moins à la dernière date de maintenance préventive de chaque détecteur d'incendie, et ce sans avoir à démonter le détecteur d'incendie, souvent difficile d'accès puisque placé en hauteur.

Les services d'entretien peuvent donc déterminer aisément de façon fiable si un détecteur d'incendie particulier doit faire l'objet d'une maintenance préventive.

De plus, du fait que lors de chaque opération de maintenance préventive, la nouvelle date de maintenance n'est inscrite dans la mémoire rémanente du détecteur que si cette maintenance a permis de ramener le signal de mesure en l'absence d'incendie à une valeur suffisamment proche de la valeur normale i0, il est aisé de repérer les détecteurs d'incendie pour lesquels la maintenance a été mal faite ou s'avère insuffisante, et ce sans attendre la prochaine maintenance préventive. Par conséquent, la fiabilité de la détection d'incendie est améliorée.

Dans des modes de réalisation préférés de l'invention, on a recours en outre à l'une et/ou à l'autre des dispositions suivantes :
- les moyens d'interface comprennent un connecteur relié à l'unité centrale, le connecteur pouvant recevoir un connecteur complémentaire relié à un appareil extérieur en vue de faire communiquer cet appareil extérieur avec l'unité centrale ;
- les moyens d'interface comprennent une liaison de communication entre le détecteur d'incendie et une centrale d'alarme : ce mode de réalisation est particulièrement avantageux, dans la mesure où il permet de connaître, à partir de la centrale d'alarme, au moins la date de dernière maintenance de tous les détecteurs d'incendie reliés à cette centrale d'alarme ;
- l'élément caractéristique susmentionné inclut en outre une date de fabrication dudit détecteur,
- l'élément caractéristique susmentionné inclut en outre un numéro d'identification propre audit détecteur,
- la mémoire rémanente contient en outre, pour chaque date de maintenance, la valeur du signal de mesure transmis à l'unité centrale par le capteur d'incendie au moment de l'enregistrement de ladite date de mesure ;
- la valeur normale i0 du signal de mesure est une valeur mesurée en l'absence d'incendie pour le capteur d'incendie considéré, lors de sa fabrication ou de sa première mise en service.

D'autres caractéristiques et avantages de l'invention apparaîtront au cours de la description détaillée suivante d'une de ses formes de réalisation, donnée à titre d'exemple non limitatif, en regard du dessin joint.

Sur le dessin, la figure unique représente un détecteur d'incendie selon un mode de réalisation de l'invention, relié à une centrale d'alarme et susceptible d'être relié à un boîtier d'interface externe.

Le détecteur d'incendie 1 selon l'invention comporte un microprocesseur 2 incluant une mémoire rémanente 2a notamment de type EEPROM. Plus généralement, le capteur d'incendie 1 comporte une unité centrale qui inclut un circuit électronique programmable tel qu'un microprocesseur et une mémoire rémanente qui peut être ou non incluse dans le microprocesseur.

Le microprocesseur 2 comporte une entrée analogique 2a qui est reliée à un capteur d'incendie 3, lequel capteur d'incendie mesure une grandeur physique dont les variations permettent de détecter l'existence d'un incendie au voisinage du détecteur d'incendie 1. Le capteur d'incendie 3 peut être un capteur ionique de fumée, un capteur optique de fumée, un capteur thermique, ou autre.

Le capteur d'incendie 3 envoie à l'entrée analogique 2a du microprocesseur un signal électrique analogique i, dit signal de mesure, dont la valeur est représentative de la grandeur physique mesurée par le capteur d'incendie. La valeur du signal i qui est représentative de la grandeur physique mesurée peut être par exemple l'intensité ou la tension de ce signal.

Le microprocesseur 2 compare le signal de mesure i à une valeur normale i0 de ce signal de mesure en l'absence d'incendie, et lorsque le signal de mesure i est suffisamment éloigné de sa valeur normale i0, le microprocesseur 2 détermine l'existence d'un incendie au voisinage du détecteur d'incendie 1, et il réagit par exemple en envoyant un message d'alarme à une centrale d'alarme 4, par l'intermédiaire d'une liaison 5, qui de préférence permet également d'envoyer des messages depuis la centrale d'alarme 4 vers le microprocesseur 2.

La mémoire rémanente 2a du microprocesseur 2 comprend non seulement la valeur normale iO susmentionnée, mesurée juste après la fabrication du détecteur d'incendie 1 ou après sa première mise en service, mais encore la date des opérations de maintenance subies par le détecteur, ou au moins la date de la dernière opération de maintenance. De plus, la mémoire rémanente 2a inclut de préférence également la date de fabrication et le numéro de série propres au détecteur d'incendie 1.

Ces données sont accessibles à un utilisateur depuis la centrale d'alarme 4, qui peut être pourvue pour cela par exemple d'un écran 4a et d'un clavier 4b.

Il est ainsi possible de planifier très facilement la maintenance des différents détecteurs d'incendie d'une installation complète, et de vérifier les références d'un détecteur d'incendie particulier dans cette installation, sans pour autant avoir à accéder physiquement à ce détecteur, qui généralement est disposé sous un plafond, donc est difficilement accessible.

De plus, le détecteur d'incendie 1 comporte un connecteur 6 relié au microprocesseur 2.

Pendant les opérations de maintenance du détecteur d'incendie 1, lorsque ledit détecteur est démonté, il est ainsi possible de brancher sur le connecteur 6 un connecteur complémentaire 7 qui est relié à un boîtier d'interface 8 par l'intermédiaire d'un câble 9, le boîtier d'interface 8 comportant par exemple un écran 8a et un clavier 8b.

Ainsi, à la fin des opérations de maintenance, il est possible de faire enregistrer dans la mémoire rémanente 2a, par l'intermédiaire du boîtier d'interface 8, la date desdites opérations de maintenance.

Le microprocesseur 2 est programmé pour comparer la valeur du signal de mesure i à ladite valeur normale i0 au moment où ledit microprocesseur reçoit du boîtier d'interface 8 l'ordre d'enregistrer la date de maintenance.

Si cette valeur i du signal de mesure n'est pas comprise entre des valeurs i0 - Δ1 et i0 + Δ2, où Δ1 et Δ2 sont des valeurs prédéterminées (par exemple, Δ1 et Δ2 peuvent valoir 5 % de i0), le microprocesseur 2 est programmé pour refuser l'enregistrement de la date de maintenance dans la mémoire rémanente 2a, et pour envoyer au boîtier d'interface 8 un message indiquant ce refus.

Ainsi, le microprocesseur 2 peut contrôler l'efficacité des opérations de maintenance, et cette efficacité est également contrôlable depuis la centrale d'alarme 4 si le détecteur d'incendie a été remonté malgré le refus d'enregistrement de la dernière date de maintenance.

Comme il va de soi, et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes qui sont revendiquées.

## Revendications

1. Détecteur d'incendie (1), comportant :
- une unité centrale (2) comportant une mémoire rémanente (2a) dans laquelle est enregistré un code représentatif d'au moins un élément caractéristique propre audit détecteur d'incendie,
- un capteur d'incendie (3) qui mesure une grandeur physique dont les variations permettent de détecteur l'existence d'un incendie au voisinage du détecteur d'incendie, ce capteur d'incendie fournissant à l'unité centrale (2) un signal électrique analogique (i), dit signal de mesure, qui a une valeur représentative de la grandeur physique mesurée par le capteur d'incendie, l'élément caractéristique susmentionné incluant une valeur normale iO du signal de mesure en l'absence d'incendie,
**caractérisé en ce que :**
- le détecteur d'incendie comporte en outre des moyens d'interface (5, 6) permettant d'accéder au contenu de la mémoire rémanente (2a) sans démonter le détecteur d'incendie,
- la mémoire rémanente (2a) inclut en outre des dates auxquelles ont été effectuées des opérations de maintenance dudit détecteur d'incendie,
- et l'unité centrale (2) est programmée pour comparer le signal de mesure (i) à la valeur normale i0 du signal de mesure à chaque fois qu'elle reçoit des moyens d'interface (5,6) une instruction d'enregistrer une date de maintenance, et pour refuser cet enregistrement si le signal de mesure (i) n'est pas compris entre i0 - Δ1 et i0 + Δ2, où Δ1 et Δ2 sont des valeurs prédéterminées.

2. Détecteur d'incendie selon la revendication 1, dans lequel les moyens d'interface comprennent un connecteur (6) relié à l'unité centrale (2), le connecteur (6) pouvant recevoir un connecteur complémentaire (8) relié à un appareil extérieur (7) en vue de faire communiquer cet appareil extérieur avec l'unité centrale (2).

3. Détecteur d'incendie selon la revendication 1, dans lequel les moyens d'interface comprennent une liaison de communication (5) entre le détecteur d'incendie et une centrale d'alarme (4).

4. Détecteur d'incendie selon l'une quelconque des revendications précédentes, dans lequel l'élément caractéristique susmentionné inclut en outre une date de fabrication dudit détecteur.

5. Détecteur d'incendie selon l'une quelconque des revendications précédentes, dans lequel l'élément caractéristique susmentionné inclut en outre un numéro d'identification propre audit détecteur.

6. Détecteur d'incendie selon l'une quelconque des revendications précédentes, dans lequel la mémoire rémanente (2a) contient en outre, pour chaque date de maintenance, la valeur (i) du signal de mesure transmis à l'unité centrale (2) par le capteur d'incendie (3) au moment de l'enregistrement de ladite date de maintenance.

7. Détecteur d'incendie selon l'une quelconque des revendications précédentes, dans lequel la valeur normale iO du signal de mesure est une valeur mesurée en l'absence d'incendie pour le capteur d'incendie (3) considéré, lors de sa fabrication ou de sa première mise en service.

## Patentansprüche

1. Feuermelder (1) enthaltend:
- eine Zentraleinheit (2), die einen nichtflüchtigen Speicher (2a) aufweist, in dem ein repräsentativer Code von mindestens einem für den Feuermelder geeigneten, charakteristischen Element eingetragen ist,
- einenFeuersensor (3), der eine physikalische Größe mißt, durch deren Veränderung der Feuermelder das Vorhandensein eines Brandes in seiner Nähe feststellen kann, wobei der Feuersensor der Zentraleinheit (2) ein elektrisches Analogsignal (i) liefert, d.h. ein Meßsignal, das einen repräsentativen Wert der vom Feuersensor gemessenen physikalischen Größe besitzt, wobei ferner das obengenannte charakteristische Element einen Normalwert i0 des Meßsignals bei Nichtvorhandensein von Feuer aufweist,
dadurch gekennzeichnet, daß
- der Feuermelder außerdem Schnittstellen (5, 6) besitzt, durch die ein Zugriff auf den Inhalt des nichtflüchtigen Speichers (2a) ermöglicht wird, ohne daß der Feuermelder abmontiert werden muß,
- der nichtflüchtige Speicher (2a) weiterhin Daten enthält, anhand derer Wartungsarbeiten am Feuermelder ausgeführt werden
- und die Zentraleinheit (2) so programmiert ist, daß sie das Meßsignal (i) mit dem Normalwert i0 des Meßsignals immer dann vergleicht, wenn sie von den Schnittstellen (5, 6) eine Anweisung zur Eintragung eines Wartungsdatums erhält, die weiterhin so programmiert ist, daß sie diesen Eintrag zurückweist, wenn das Meßsignal (i) nicht zwischen i0 - Δ1 und i0 + Δ2 liegt, wo Δ1 und Δ2 vorgegebene Werte sind.

2. Feuermelder nach Anspruch 1, bei dem die Schnittstelle einen mit der Zentraleinheit (2) verbundenen Stecker (6) aufweist, wobei der Stecker (6) einen mit einer externen Vorrichtung (8) verbundenen, zusätzlichen Stecker (7) aufnehmen kann, damit die externe Vorrichtung mit der Zentraleinheit (2) kommunizieren kann.

3. Feuermelder nach Anspruch 1, bei dem die Schnittstelle eine Kommunikationsverbindung (5) zwischen dem Feuermelder und einer Alarmzentrale (4) aufweist.

4. Feuermelder nach einem der vorhergehenden Ansprüche, bei dem das obengenannte charakteristische Element außerdem ein Herstellungsdatum des Feuermelders enthält.

5. Feuermelder nach einem der vorhergehenden Ansprüche, bei dem das obengenannte charakteristische Element außerdem eine geeignete Identifikationsnummer für den Feuermelder enthält.

6. Feuermelder nach einem der vorhergehenden Ansprüche, bei dem der nichtflüchtige Speicher (2a) außerdem für jedes Wartungsdatum den Wert (i) des an die Zentraleinheit (2) durch den Feuersensor (3) im Augenblick der Eintragung des Wartungsdatums übertragenen Meßsignals aufweist.

7. Feuermelder nach einem der vorhergehenden Ansprüche, bei dem der Normalwert i0 des Meßsignals ein Wert ist, der am Feuersensor (3) bei Nichtvorhandensein von Feuer, bei seiner Herstellung oder bei seiner ersten Inbetriebnahme gemessen wurde.

## Claims

1. A fire detector (1) comprising:
• a CPU (2) including a non-volatile memory (2a) in which a code is recorded representative of at least one characteristic element specific to said fire detector; and
• a fire sensor (3) that measures a physical magnitude whose variation serves to detect the existence of a fire in the vicinity of the fire detector, said fire sensor delivering an analog electrical signal (i) referred to as a "measurement" signal to the CPU (2), the value of the measurement signal being representative of the physical magnitude measured by the fire sensor, the above-mentioned characteristic element including a normal value i0 for the measurement signal in the absence of a fire;
the detector being characterized in that:
• the fire detector further includes interface means (5, 6) giving access to the contents of the non-volatile memory (2a) without dismantling the fire detector;
• the non-volatile memory (2a) further includes dates on which maintenance operations of said fire detector have been preformed; and
• the CPU (2) is programmed to compare the measurement signal (i) with the normal value 10 of the measurement signal on each occasion that it receives an instruction from the interface means (5, 6) to record a maintenance date, and to refuse to record it whenever the measurement signal (i) does not lie within the range i0-Δ1 to i0+Δ2, where Δ1 and Δ2 are predetermined values.

2. A fire detector according to claim 1, in which the interface means comprise a connector (6) connected to the CPU (2), the connector (6) being capable of receiving a complementary connector (8) connected to an external compliance (7) for the purpose of putting said external appliance into communication with the CPU (2).

3. A fire detector according to claim 1, in which the interface means comprise a communications link (5) between the fire detector and an alarm center (4).

4. A fire detector according to any preceding claim, in which the above-mentioned characteristic element further includes the date on which said detector was manufactured.

5. A fire detector according to any preceding claim, in which the above-mentioned characteristic element further includes an identification number specific to said detector.

6. A fire detector according to any preceding claim, in which the non-volatile memory (2a) further contains, for each maintenance date, the value (i) of the measurement signal transmitted to the CPU (2) by the fire sensor (3) at the moment of recording said maintenance date.

7. A fire detector according to any preceding claim, in which the normal value iO of the measurement signal is a value measured in the absence of a fire by the fire sensor (3) under consideration, during manufacture or on first commissioning.
